# EUROPÄISCHE PATENTSCHRIFT

(11) **EP 0 137 421 B1**
(45) Veröffentlichungstag und Bekanntmachung des Hinweises auf die Patenterteilung: **08.06.1988**
(21) Anmeldenummer: 84111533.0
(22) Anmeldetag: 27.09.1984
(51) Int. Cl.: F01C 1/20

(54) **Aussenachsige Rotationskolbenmaschine**
External axis rotary piston machine
Machine à piston rotatif à axe externe

(30) Priorität: 10.10.1983 CH 5516/83
(43) Veröffentlichungstag der Anmeldung: 17.04.1985
(73) Patentinhaber: Wankel, Felix, Dr. h.c., D-8990 Lindau (DE); Aisin Seiki Co., Ltd., Kariya City Aichi Pref. (JP)
(72) Erfinder: Wankel, Felix, Dr. h. c., D-8990 Lindau (DE)
(74) Vertreter: Quehl, Horst Max, Dipl.-Ing.

(56) Entgegenhaltungen:
- EP-A- 0 066 255
- EP-A- 0 088 288
- AU-B- 28 907
- DD-A- 96 551
- DE-A- 3 018 638
- FR-A- 1 594 801
- GB-A- 958 489

## Beschreibung

Die Erfindung betrifft eine aussenachsige Rotationskolbenmaschine mit den Merkmalen des Oberbegriffs des Anspruchs 1.

Eine Rotationskolbenmaschine dieser Art ist durch die EP-A-63 240 des gleichen Anmelders bekannt. Sie hat im Absperrläufer einen Hohlraum, der wesentlich grösser ist als für den Eingriff eines Kolbens des Kolbenläufers erforderlich ist. Dies bringt den Vorteil mit sich, dass beim Eintritt des Kolbens im Hohlraum keine zu Energieverlusten führenden Quetschströmungen bzw. Kompressionen auftreten. Der vergrösserte Hohlraum im Absperrläufer kann jedoch dazu führen, dass ein wenn auch geringer Teil von komprimiertem Gas während der Bewegung des Kolbens durch den Hohlraum hindurch zurück zur Niederdruckseite der Maschine gelangt. Beim Ausführungsbeispiel der Figuren 20a bis 20e der EP-A 63 240 wälzt sich deshalb die Umfangsfläche des Kolbens an einem Mittelteil des Absperrläufers ab, um gegen ein solches Überströmen eine Abdichtung zu bilden. Das Vorsehen dieses Mittelteils führt jedoch zu einem verhältnismässig grossen konstruktiven Aufwand, und ausserdem führt die Bewegung des Kolbens gegen dieses Mittelteil örtlich zu, wenn auch geringen, Quetschströmungen oder Kompressionen, die zu Energieverlusten und zu einer Geräuschentwicklung beitragen.

Der Erfindung liegt die Aufgabe zugrunde, einen weitgehendst Verlustströmungen und Geräuschentwicklungen vermeidenden Durchlauf des Kolbens durch einen Hohlraum des Absperrläufers zu ermöglichen, ohne dass dieser Hohlraum einen schädlichen Raum bildet, d. h. ein unerwünschtes Überströmen von der Hochdruck- zur Niederdruckseite der Maschine ermöglicht, so dass die Maschine bei geringer Geräuschentwicklung einen hohen Wirkungsgrad aufweist. Die Lösung dieser Aufgabe erfolgt aufgrund der Merkmale des kennzeichnenden Teiles des Patentanspruchs 1.

Die Erfindung zeigt somit erstmalig für aussenachsige Rotationskolbenmaschinen mit einem Kolbenläufer und einem Absperrläufer, wie ein Kolben während seines Durchlaufes durch einen Hohlraum des Absperrläufers in ständigem dichtendem Kontakt mit Randbereichen der Aufnahmeöffnung des Hohlraumes bleiben kann, so dass ein schädlicher Raum, über den Gas von der Druckauf die Saugseite gelangen kann, nahezu vollständig vermieden wird.

Eine radiale Versetzung einer Eingriffskante vom kreiszylindrischen Umfang eines Absperrläufers nach innen, ist an sich durch andersartige Maschinen bekannt. Bei der innenachsigen Maschine gemäss der EP-A-88 288 mit kinematisch exaktem Eingriff der Kolben in die Aufnahmeöffnung des Absperrläufers sind die Kanten der Aufnahmeöffnung abgerundet, so dass der Kontakt mit den Seitenflächen der Kolben radial nach innen versetzt erfolgt. Bei der Maschine gemäss der GB-A-958 489 sind die Begrenzungskanten einer kreisbogenförmigen, flachen Ausnehmung des Absperrläufers abgeschrägt, um den Eingriff mit einem als Kreiskörper ausgeführten Kolben zu ermöglichen Daraus resultiert, ebenfalls zu anderem Zweck, eine radial vom Umfang nach innen versetzte Kante.

Im folgenden werden zur näheren Erläuterung der Erfindung Ausführungsbeispiele näher beschrieben. Es zeigt:
Fig. 1 bis 7 im Querschnitt senkrecht zu den Läuferachsen, mehrere aufeinanderfolgende Drehpositionen einer als Kompressor ausgeführten erfindungsgemässen Rotationskolbenmaschine,
Fig. 8 vergrössert dargestellt den Eingriffsbereich zwischen nachlaufendem Randbereich des Absperrläufers und einem Kolben bei einem weiteren Ausführungsbeispiel, und
Fig. 9 eine Darstellung entsprechend Fig. 8 einer dritten dargestellten Ausführungsform.

Das Gehäuse 1 umschliesst den Kolbenläufer 2 und den Absperrläufer 3, die auf nicht dargestellte, jedoch übliche Weise an den beiden axialen Enden des Gehäuses gelagert sind und im Drehzahlverältnis von 1 : 2 über zwei Zahnräder miteinander in Antriebsverbindung stehen. Die Läufer 2, 3 drehen sich in entgegengesetzter Richtung, wie durch Pfeile angedeutet ist. Das zu komprimierende Gas wird durch die Bewegung der Kolben 4, 5 entlang der Innenwand 6 des Gehäuses durch den Gehäusestutzen 7 angesaugt.

Der Gehäusestutzen 7 ist unmittelbar angrenzend an den den Absperrläufer 3 dichtend umschliessenden Gehäuseteil 8 angeordnet und mündet in angenähert tangentialer Richtung in den kreiszylindrischen, von den Kolben 4, 5 durchlaufenen Arbeitsraum 9. Dieser Arbeitsraum ist nach innen durch eine Hohlwelle 10 des Kolbenläufers 2 begrenzt, an deren Umfang die Kolben 4, 5 befestigt sind. Die Kolben können auch, wie dargestellt, an einem äusseren hohlzylindrischen Läuferteil 11 befestigt sein, das eine innere Hohlwelle 12 fest umschliesst.

Die Hohlwelle 10 umschliesst eine sich nicht mitdrehende hohlzylindriscne Steuerhülse 13, die in ihrer Wand eine Öffnung 14 aufweist, die sich über einen Bogenwinkel erstreckt. In der Hohlwelle 12 sind in Drehrichtung vor den Kolben 4, 5 ebenfalls jeweils Öffnungen 15, 16 vorhanden. Während diese Öffnungen 15, 16 der Hohlwelle durch Drehung des Läufers 2 über die Öffnung 14 hinweglaufen, kann das in dem Ringraum 9 komprimierte Gas nach innen in den von der Steuerhülse 13 umschlossenen Abströmkanal 17 abströmen. Die Abströmöffnung 14 in der Steuerhülse 13 ist ebenso wie der Ansaugkanal 7 möglichst nahe zu dem Absperrläufer 3 oder den Dichtbereich 18 zwischen beiden Läufern 2, 3 angeordnet, um bei jedem Umlauf der Kolben 4, 5 ein möglichst hohes Kompressionsverhältnis zu erzielen. Durch eine Drehbewegung der Steuerhülse 13 kann die Winkelposition der Abströmöffnung 14 zur Steuerung der Leistung der Maschine verändert werden. Für eine optimale Leistung schliesst sich die Öffnung 14 entsprechend der Darstellung in Figur 3, kurz nachdem die äussere, an der Innenwand 6 des Gehäuses sich entlang bewegende Umfangsfläche 19 des Kolbens 5 oder 4 die Kante 20 des ringförmigen Arbeitsraumes 9 verlassen hat. Um dabei die Öffnungen 14 möglichst spät schliessen zu können, hinterschneidet die nachlaufende Begrenzungsfläche 21 der Öffnung 16 in der Hohlwelle des Kolbenläufers den Kolben 5.

Nachdem der Kolben 5 nach Verlassen der Gehäusekante 20 den Kontakt mit der Gehäuseinnenwand 6 verloren hat, beginnen die Kolben 4, 5 etwas Gas in den Hohlraum 22 des Abperrläufers 3 hinein zu komprimieren, bis der nachlaufende Randbereich 23 der Aufnahmeöffnung 24 des Absperrläufers in dichtende Annäherung oder Kontakt mit dem Kolben 5 gelangt. Das während dieses kurzen Drehwinkels des Kolbenläufers in den Hohlraum 22 des Absperrläufers hinein komprimierte Gas gelangt zurück zur Ansaugseite der Maschine und verringert somit den Wirkungsgrad der Maschine. Aufgrund der vorliegenden Erfindung ist dieser Drehwinkel auf ein Minimum reduziert, da der nachlaufende Randbereich 23 der Öffnung 24 wesentlich früher in dichtende Annäherung an den Kolben 5 gelangt als nach bekannten Konstruktionsprinzipien möglich ist. Die zeichnerische Darstellung zeigt, dass die nachlaufende Begrenzungskante 25 der Aufnahmeöffnung 24 des Absperrläufers radial nach innen versetzt ist, während sich die vorlaufende Begrenzungskante 26 der Aufnahmeöffnung 24 am Aussenumfang des Absperrläufers befindet. Von dieser radial nach innen versetzen nachlaufenden Kante 25 des Absperrläufers aus verläuft der Randbereich der Aufnahmeöffnung 24 bogenförmig nach aussen und geht kontinuierlich in die Umfangsfläche des Absperrläufers über. Durch die Bedingung, dass sich die vorlaufende oder erste Kante 26 am Umfang des Absperrläufers entlang der vorlaufenden Kolbenfläche 28 und die nachlaufende, radial nach innen versetzte Begrenzungskante 25 der Aufnahmeöffnung 24 an einem radial äusseren Teil 29 der nachlaufenden Kolbenfläche entlang bewegen soll, während der bogenförmige Randbereich 23 der Aufnahmeöffnung 24 sich an einem radial inneren Teil der nachlaufenden Kolbenfläche abwälzen soll, ist die Querschnittsform der Kolben 5, 4 geometrisch bestimmt. Somit ist der Querschnitt der Kolben 5, 4 angenähert S-förmig gestaltet. Die nachlaufende, bzw. zweite Kante des Absperrläufers streift an dem konvexen Flächenteil 29 entlang, wie die Figuren 4 und 5 zeigen, und anschliessend wälzt sich entsprechend den Darstellungen der Figuren 6 und 7 der bogenförmige Randbereich 23 an dem konkaven Flächenteil der nachlaufenden Kolbenfläche ab. Auf diese Weise ist die Breite der Aufnahmeöffnung 24 des Absperrläufers für eine bestimmte Kolbendicke auf ein minimales Mass verringert, so dass die Maschine minimale Verluste aufgrund einer Förderung von der Hochdruck- zur Niederdruckseite aufweist. Die in Umfangsrichtung bemessene Breite der Kolben 4, 5 bestimmt die Grösse der Aufnahmeöffnung 24 in den Absperrläufer. Diese Breite hat ein bestimmtes Mass, um eine ausreichende Abdichtung zwischen der Umfangsfläche der Kolben und der Innenfläche 6 des Gehäuses 1 zu erhalten. Für eine verbesserte Abdichtung können am Umfang der Kolben Dichtleisten befestigt sein, vorzugsweise entsprechend dem durch die DE-OS 3 005 694 bekannten Prinzip.

Aufgrund der Erfindung ist es ohne Nachteile möglich, den Hohlraum 22 des Absperrläufers so gross auszubilden, dass der Absperrläufer aus einer dünnwandigen Hülse bestehen kann. Für einen Massenausgleich des sich mit hoher und doppelter Drehzahl im Verhältnis zum Kolbenläufer drehenden Absperrläufers ist der an die vorlaufende Öffnungskante 26 und den nachlaufenden bogenförmigen Randbereich angrenzende Teil des Absperrläufers massiv ausgebildet und beispielsweise als separat hergestellte Leiste (31, 32) an der Wand des Absperrläufers befestigt. Diese separate Herstellung von somit die Aufnahmeöffnung 24 begrenzenden Leisten erleichtert die präzise Fertigung der Oberflächenkontur der Kanten 25 und 26 sowie des sich an die Kante 25 angrenzenden konvex gekrümmten Bereiches 23. Die Kanten 25, 26 können, wie in den Figuren 1 bis 8 gezeigt, relativ scharfkantig, jedoch auch mit einem abgerundeten Querschnitt ausgebildet sein.

Eine geringe Abrundung der Kanten empfiehlt sich, da eine scharfkantige Kante durch Verschleiss zu Dichtverlusten führen könnte. Aufgrund der Ausführung des Absperrläufers als dünnwandige Hülse, und zusätzlich durch die Verwendung der genannten, die Öffnungskanten oder Öffnungsränder bildenden Leisten ist der Absperrläufer im Vergleich zu bekannten Konstruktionen wesentlich einfacher herstellbar.

Die Figuren 8 und 9 zeigen zwei Ausführungsbeispiele mit Massnahmen zur Vermeidung von, wenn auch geringfügigen, Quetschströmungen, die auftreten können, wenn der konvexe Randbereich 23 entsprechend dem Ausführungsbeispiel der Figuren 1 bis 7 sich bis an die Umfangsfläche 33 der Welle des Kolbenläufers abwälzt. Beim Ausführungsbeispiel nach Fig. 8 ist zu diesem Zweck der an die Begrenzungskante 25 angrezende konvex gekrümmte Bereich 34, der sich an dem Kolben 5 abwälzt, wesentlich verkleinert, indem zwischen diesem Bereich 34 und der Umfangsfläche 35 des Absperrläufers eine Aussparung 36 vorgesehen ist. Es versteht sich, dass statt einer Aussparung 36 auch in Umfangsrichtung des Absperrläufers mehrere kleinere Aussparungen hintereinander vorgesehen sein können.

Das Ausführungsbeispiel nach Fig. 9 zeigt eine Aussparung 37 in dem sich radial nach innen an den äusseren konvexen Flächenteil 29 des Kolbens 5 anschliessenden und in die Umfangsfläche 33 der Welle des Kolbenläufers übergehenden Kolbenbereich, die ebenfalls eine zu Verlusten führende Quetschströmung verhindert. Es versteht sich, dass auch diese Aussparung 37 durch mehrere kleinere Aussparungen ersetzt werden kann. Weiterhin können bei beiden Ausführungsbeispieien die Aussparungen 36, 37 auch in grosser Anzahl in axialer Richtung der Läufer nebeneinander angeordnet sein, so dass sie auf nichtdargestellte Weise durch Stegteile voneinander getrennt sind. Diese Stegteile wirken einer Schwächung des Querschnittes z. B. im Wurzelbereich der Kolben 5 entgegen.

## Patentansprüche

1. Aussenachsige Rotationskolbenmaschine mit einem Kolbenläufer (2) und einem Absperrläufer (3), die von einem gemeinsamen Gehäuse (1) umschlossen sind, wobei der Kolbenläufer (2) eine Hohlwelle (10) hat, die eine Steuerhülse (13) mit einer Durchströmöffnung (14) umschliesst, so dass mindestens eine in der Hohlwelle vorgesehene Öffnung (16) während eines begrenzten Drehwinkels mit der Hülsenöffnung (14) in Überdeckung gelangt und zwischen der kreiszylindrischen Umfangsfläche des Absperrläufers (3) und dem Umfang der mindestens einen Kolben (4, 5) tragenden Welle (10) des Kolbenläufers (2) eine Dichtstelle (18) gebildet ist, der Absperrläufer (3) einen eine Aufnahmeöffnung (24) für den Kolben (4, 5) des Kolbenläufers (2) aufweisenden Hohlraum (22) umschliesst, der um einen Quetschströmungen vermeidenden, an die vorlaufende und nachlaufende Begrenzungskante (26, 25) der Aufnahmeöffnung (24) angrenzenden Ausweichraum grÖsser ist als für die Bewegung des Kolbens (4, 5) durch den Hohlraum (22) des Absperrläufers (3) hindurch kinematisch notwendig ist und sich eine Begrenzungskante (26) der Aufnahmeöffnung (24) an einer konkaven Fläche (28) des Kolbens dichtend entlang bewegt, dadurch gekennzeichnet, dass die andere Begrenzungskante (25) der Aufnahmeöffnung (24) von der kreiszylindrischen Umfangsfläche des Absperrläufers (3) weg radial nach innen versetzt ist und diese radial nach innen versetzte Kante (25) sich an einem radial äusseren konvexen Flächenteil (29) des Kolbens (4, 5) dichtend entlang bewegt, wobei sich an diese andere Begrenzungskante (25) in Richtung zur Umfangsfläche des Absperrläufers (3) hin ein, bezogen auf die Drehachse, konvex gekrümmter Randbereich (23, 34) anschliesst, der sich an dem Flächenteil (29) des Kolbens (4,5) des Kolbenläufers (2) abwälzt.

2. Rotationskolbenmaschine nach Anspruch 1, dadurch gekennzeichnet, dass eine Begrenzungsfläche (21) der Öffnung (16) in der Hohlwelle (10) zu dem angrenzenden Kolben (4, 5) eine Hinterschneidung bildet.

3. Rotationskolbenmaschine nach Anspruch 2, dadurch gekennzeichnet, dass der konvex gekrümmte Randbereich (23) mit sich ändernden Krümmungsradien kontinuierlich in die Umfangsfläche des Absperrläufers übergeht und sich bis an die Umfangsfläche der Welle des Kolbenläufers an einem Kolben abwälzt.

4. Rotatlonskolbenmaschine nach Anspruch 2, dadurch gekennzeichnet, dass zwischen dem konvex gekrümmten Randbereich (34) und der kreiszylindrischen Umfangsfläche (35) des Absperrläufers mindestens eine Aussparung (36) zur Vermeidung von Quetschströmungen vorhanden ist.

5. Rotationskolbenmaschine nach Anspruch 2, dadurch gekennzeichnet, dass der konvex gekrümmte Randbereich (23) kontinuierlich in die Umfangsfläche (35) des Absperrläufers übergeht und in dem sich radial nach innen an den äusseren konvexen Flächenteil (29) eines Kolbens (5, 4) anschließsenden Kolbenbereich mindestens eine Aussparung (37) vorgesehen ist.

6. Rotationskolbenmaschine nach Anspruch 4 oder 5, dadurch gekennzeichnet, dass mehrere in axialer Richtung der Maschine nebeneinander angeordnete Aussparungen vorhanden sind, indem sie durch jeweils ein Stegteil voneinander getrennt sind.

7. Rotationskolbenmaschine nach Anspruch 1, dadurch gekennzeichnet, dass der Absperrläufer hülsenförmig ist.

8. Rotationskolbenmaschine nach Anspruch 7, dadurch gekennzeichnet, dass die parallel zur Drehachse verlaufenden Randbereiche der Aufnahmeöffnung (24) des Absperrläufers (3) durch an der Hülsenwand befestigte Leisten (31, 32) gebildet sind.

## Claims

1. External axis rotary piston machine with a piston rotor (2) and a blocking rotor (3), which are surrounded by a common casing (1), the piston rotor (2) having a hollow shaft (10) surrounding a control sleeve (13) with a through-flow opening (14), so that at least one opening (16) provided in the hollow shaft covers the sleeve opening (14) during a limited rotation angle and a sealing point (18) is formed between the circular cylindrical circumferential surface of the blocking rotor (3) and the circumference of the shaft (10) of piston rotor (2) carrying at least one piston (4, 5), the blocking rotor (3) surrounds a cavity (22) having a reception opening (24) for piston (4, 5) of piston rotor (2) and which, in order to avoid compression flows, is larger at the evasion space adjacent to the leading and trailing boundary edges (26, 25) of reception (24) than would be kinematically necessary for the movement of piston (4, 5) through cavity (22) of the blocking rotor (3) and a boundary edge (26) of reception opening (24) moves sealingly along a concave surfce (28) of the piston, characterized in that the other boundary edge (25) of the reception opening (24) is radially inwardly displaced away from the circular cylindrical circumferential surface of the blocking rotor (3) and this radially inwardly displaced edge (25) moves sealingly along a radially outer, convex surface part (29) of the piston (4, 5), whilst to said other boundary edge (25) is connected a convexly curved border region (23) in the direction of the circumferential surface of the blocking rotor (3), based on the rotation axis and rolls on the surface part (29) of the piston (4, 5) of the piston rotor (2).

2. Rotary piston machine according to claim 1, characterized in that a boundary surface (21) of opening (16) in hollow shaft (10) forms an undercut with respect to the adjacent piston (4, 5).

3. Rotary piston machine according to claim 2, characterized in that the convexly curved border region (23) with varying radii of curvature passes continuously into the circumferential surface of the blocking rotor and rolls on a piston up to the circumferential surface of the piston rotor shaft.

4. Rotary piston machine according to claim 2, characterized in that between the convexly curved border region (34) and the circular cylindrical circumferential surface (35) of the blocking rotor is provided at least one cutout (36) for avoiding compression flows.

5. Rotary piston machine according to claim 2, characterized in that the convexly curved border region (23) passes continuously into the circumferential surface (35) of the blocking rotor and at least one cutout (37) is provided in the radially inner piston region connected to the outer, convex surface part (29) of a piston (5, 4).

6. Rotary piston machine according to claims 4 or 5, characterized in that there are several juxtaposed cutouts in the axial direction of the machine and are in each case separated from one another by a web part.

7. Rotary piston machine according to claim 1, characterized in that the blocking rotor issleeve- like.

8. Rotary piston machine according to claim 7, characterized in that the border regions of the reception opening (24) of blocking rotor (3) running parallel to the rotation axis are formed by ledges (31, 32) fixed to the sleeve wall.

## Revendications

1. Machine à piston rotatif à axe externe comportant un rotor à pistons (2) et un rotor de fermeture (3) qui sont enfermés dans un carter (1) commun, le rotor à pistons (2) présentant un arbre creux (10) qui entoure un fourreau de commande (13) dans lequel est pratiqué un orifice d'écoulement (14), de sorte qu'au moins un orifice (16) prévu dans l'arbre creux recouvre l'orifice de fourreau (14) sur un angle de rotation limité, une zone d'étanchéité (18) étant formée entre la surface périphérique cylindrique circulaire du rotor de fermeture (3) et le pourtour de l'arbre (10) du rotor à piston supportant au moins un piston (4, 5), le rotor de fermeture (3) enfermant une cavité (22) dans laquelle est ménagé un logement (24) pour le piston (4,5) du rotor à piston (2), le volume de dégagement adjacent aux bords de limitation (26, 25) avant et arrière du logement (24), et destiné à éviter des écoulements de compression, étant plus grand que cinématiquement nécessaire pour le déplacement du piston (4, 5) à travers la cavité (22) du rotor de fermeture (3), et un bord de limitation (26) du logement (24) se déplaçant de manière étanche le long d'une surface (28) concave du piston, caractérisée en ce que l'autre bord de limitation (25) du logement (24) est décalé radialement vers l'intérieur à partir de la surface périphérique cylindrique circulaire du rotor de fermeture (3), et en ce que ce bord (25) décalé radialement vers l'intérieur se déplace de manière étanche le long d'une partie de surface (29) convexe extérieure radialement du piston (4, 5), une zone de bordure (23, 24) convexe, par rapport à l'axe de rotation, et qui tourne sur la partie de surface (29) du piston (4, 5) du rotor à piston (2), faisant suite à cet autre bord de limitation (25) dans la direction de la surface périphérique du rotor de fermeture (3).

2. Machine à piston rotatif selon la revendication 1, caractérisée en ce qu'une surface de limitation (21) de l'orifice (16) pratiqué dans l'arbre creux (10) forme une contre- dépouille pour le piston (4, 5) adjacent.

3. Machine à piston rotatif selon la revendication 2, caractérisée en ce que la zone de bordure (23) convexe se prolonge par la surface périphérique du rotor de fermeture, et passe sur un piston, jusqu'à la surface périphérique de l'arbre du rotor à piston.

4. Machine à piston rotatif selon la revendication 2, caractérisée en ce qu'il est prévu au moins un évidement (36) destiné à éviter des écoulements de compression, entre la zone de bordure (34) convexe et la surface périphérique (35) cylindrique circulaire du rotor de fermeture.

5. Machine à piston rotatif selon la revendication 2, caractérisée en ce que la zone de bordure (23) convexe se prolonge par la surface périphérique (35) du rotor de fermeture et en ce qu'il est prévu au moins un évidement (37) dans la zone de piston faisant suite radialement vers l'intérieur à la partie de surface (29) convexe extérieure du piston (4, 5).

6. Machine à piston rotatif selon la revendication 4 ou 5, caractérisée en ce qu'il est prévu plusieurs évidements juxtaposés dans la direction axiale de la machine, ces évidements étant séparés les uns des autres par une traverse.

7. Machine à piston rotatif selon la revendication 1, caractérisée en ce que le rotor de fermeture a la forme d'un fourreau.

8. Machine à piston rotatif selon la revendication 7, caractérisée en ce que les zones de bordure, parallèles à l'axe de rotation, du logement (24) du rotor de fermeture (3), sont formées par des barres (31, 33) fixées sur la paroi du fourreau.
